# FASCICULE DE BREVET EUROPEEN

(11) **EP 1 938 972 B1**
(45) Date de publication et mention de la délivrance du brevet: **25.05.2011**
(21) Numéro de dépôt: 07291470.8
(22) Date de dépôt: 07.12.2007
(51) Int. Cl.: B41F 13/00

(54) **Presse d'impression offset à réglage du registre de coupe et procédé correspondant**
Offset-Druckerpresse mit Regulierung der Schneideklappe und entsprechendes Verfahren
Offset printing press with adjustment of the cut-off register and corresponding method

(30) Priorité: 26.12.2006 FR 0611380
(43) Date de publication de la demande: 02.07.2008
(73) Titulaire: Goss International Montataire S.A., 60160 Montataire (FR)
(72) Inventeur: Vidaillac, François, 60000 Frocourt (FR); Lecomte, Jean-Philippe, 60300 Senlis (FR)
(74) Mandataire: Domenego, Bertrand

(56) Documents cités:
- EP-A1- 1 172 206
- EP-A2- 0 699 524
- US-A- 3 964 387

## Description

La présente invention concerne une presse d'impression offset selon le préambule de la revendication 1.

US-3 964 387 décrit une presse pour l'impression de livres qui comprend notamment une succession de six unités doubles d'impression 3 à 8. Lorsque l'unité 3 est en configuration en-pression (fig.1), les unités 4 à 8 sont en configuration hors-pression.

L'invention s'applique, en particulier, aux presses dites shaftless, c'est-à-dire où l'entraînement des unités d'impression est assuré par des moteurs électriques respectifs indépendants qui sont synchronisés entre eux.

Un tel agencement permet de supprimer le moteur commun et l'arbre longitudinal de couplage mécanique entre les unités d'impression qui étaient utilisés dans l'état de la technique.

Dans une telle presse, le dispositif de coupe, qui appartient habituellement à une plieuse, est également muni d'un moteur électrique respectif indépendant.

On connaît dé telles presses notamment des documents GB-2 149 149 et EP-699 524.

Comme indiqué dans ces documents, les presses shaftless présentent également des avantages liés aux réglages des registres, et notamment au réglage du registre de coupe. Ce réglage peut en effet être effectué sans les compensateurs pleine largeur qui étaient généralement interposés entre les unités d'impression et la plieuse.

Ces compensateurs pleine largeur étant supprimés, le réglage du registre de coupe, c'est-à-dire de la position de la coupe transversale par rapport aux images imprimées successivement sur la bande, est assuré non pas en modifiant la longueur de la bande entre l'unité d'impression aval et la plieuse, mais en modifiant les positions angulaires des cylindres porte-plaque des unités d'impression.

Ainsi, lors du préréglage de la presse avant l'exécution d'un travail d'impression, on amène chaque cylindre porte-plaque dans une position angulaire prédéterminée permettant d'atteindre le registre de coupe souhaité et donc de garantir que la coupe transversale intervient au bon emplacement longitudinal entre toutes les images successivement imprimées sur la bande de papier par les unités d'impression.

Dans ces documents, on corrige également les erreurs de registre de coupe qui peuvent être détectées alors que la presse est en fonctionnement et que la bande de papier défile donc.

Pour cela, on ralentit ou on accélère les cylindres porte-plaque des unités d'impression alors que la bande de papier est pincée entre leurs cylindres porte-blanchet et les cylindres de pression correspondant.

Toutefois, une telle correction est lente de sorte que la quantité de papier gâchée peut être importante.

Ainsi, une telle correction du registre de coupe peut prendre plusieurs minutes si l'ampleur de la correction à apporter est importante.

Cela peut par exemple être le cas en cas de changement de trajet de la bande de papier en aval des groupes imprimants.

Un but de l'invention est de résoudre ce problème en fournissant une presse selon le préambule de la revendication 1 permettant de modifier le réglage du registre de coupe en limitant la quantité de papier gâché.

A cet effet, l'invention a pour objet une presse d'impression selon la revendication 1.

Selon des modes particuliers de réalisation, la presse peut comprendre l'une ou plusieurs des caractéristiques des revendications 2 à 9.

L'invention concerne également un procédé de modification du registre de coupe de cette presse d'impression

Selon des modes particuliers de réalisation, le procédé peut comprendre l'une ou plusieurs des caractéristiques des revendications dépendantes 11 et 12.

L'invention sera mieux comprise à la lecture de la description qui va suivre, donnée uniquement à titre d'exemple, et faite en se référant aux dessins annexés, sur lesquels :
- la figure 1 est une vue schématique d'une presse d'impression offset selon l'invention,
- la figure 2 est une vue schématique d'une unité d'impression de la presse de la figure 1, l'unité d'impression étant en configuration en-pression,
- la figure 3 est une vue analogue à la figure 2, l'unité d'impression étant en configuration hors-pression, et

b) ralentissement ou accélération du cylindre porte-plaque pour modifier le réglage du registre de coupe entre l'unité d'impression et le dispositif de coupe, et
c) passage de l'unité d'impression en configuration en-pression.

Selon des modes particuliers de réalisation, la presse peut comprendre l'une ou plusieurs des caractéristiques suivantes, prise(s) isolément ou selon toutes les combinaisons techniquement possibles :
- le système de pilotage est adapté pour comparer l'amplitude d'une modification du réglage du registre de coupe à effectuer à une valeur seuil et commander, alors que la bande de papier est en défilement et en fonction du résultat de la comparaison, soit l'exécution des étapes a), b) et c), soit l'exécution de l'étape b).
- la presse comprend au moins un capteur de détection de marques de repérage imprimées sur la bande par l'unité d'impression, et le système de pilotage est adapté pour déterminer à partir d'un signal fourni par le capteur de détection une modification du réglage du registre de coupe à effectuer,
- le système de pilotage comprend un dispositif de saisie d'une modification du réglage du registre de coupe à effectuer,
- le cylindre de pression est formé par le cylindre porte-blanchet d'un autre groupe d'impression de l'unité d'impression,
- l'unité d'impression comprend un système d'encrage et un système d'humidification, et le système de pilotage est adapté pour commander l'exécution :
   - entre les étapes a) et b), d'une étape a1) de désactivation des systèmes d'encrage et d'humidification, et
   - entre les étapes b) et c), d'une étape b1) de réactivation des systèmes d'encrage et d'humidification ;
- chaque unité d'impression comprend au moins un moteur électrique d'entraînement respectif distinct du moteur d'entraînement du dispositif de coupe ;
- dans la configuration hors-pression, l'espace est adapté pour permettre à la bande de défiler librement sans toucher les cylindres porte-blanchet ; et
- le dispositif de coupe appartient à une plieuse.

L'invention a également un procédé de modification du registre de coupe d'une presse d'impression, caractérisé en ce que la presse d'impression est une presse telle que définie ci-dessus et en ce que le procédé comprend des étapes de :
a) passage de l'unité d'impression en configuration hors-pression, la bande de papier défilant alors dans l'espace délimité entre les cylindres porte-blanchet,
b) ralentissement ou accélération du cylindre porte-plaque pour modifier le réglage du registre de coupe entre l'unité d'impression et le dispositif de coupe, et
c) passage de l'unité d'impression en configuration en-pression.

Selon des modes particuliers de réalisation, le procédé peut comprendre l'une ou plusieurs des caractéristiques suivantes, prise(s) isolément ou selon toutes les combinaisons techniquement possibles :
- le procédé comprend une étape préalable de comparaison de l'amplitude d'une modification du réglage du registre de coupe est en défilement et en fonction du résultat de la comparaison, soit l'exécution des étapes a), b) et c), soit l'exécution de l'étape b) ; et
- l'unité d'impression de la presse d'impression comprend un système d'encrage et un système d'humidification, et le procédé comprend :
   - entre les étapes a) et b), une étape a1) de désactivation des systèmes d'encrage et d'humidification, et
   - entre les étapes b) et c), une étape b1) de réactivation des systèmes d'encrage et d'humidification.

L'invention sera mieux comprise à la lecture de la description qui va suivre, donnée uniquement à titre d'exemple, et faite en se référant aux dessins annexés, sur lesquels :
- la figure 1 est une vue schématique d'une presse d'impression offset selon l'invention,
- la figure 2 est une vue schématique d'une unité d'impression de la presse de la figure 1, l'unité d'impression étant en configuration en-pression,
- la figure 3 est une vue analogue à la figure 2, l'unité d'impression étant en configuration hors-pression, et
- la figure 4 est un ordinogramme illustrant les étapes d'un procédé de correction du registre de coupe mis en oeuvre par la presse de la figure 1.

La figure 1 illustre une presse 1 d'impression offset qui comprend principalement, et successivement le long du sens de défilement de la bande 3, un dérouleur 5, des unités d'impression 7, 9, 11 et 13, des compensateurs de largeur partielle 15 et 17 pour régler les registres de coupe respectifs de rubans 19 et 21 découpés longitudinalement dans la bande 3, et une plieuse 23.

Dans l'exemple représenté, la presse 1 ne comprend pas de sécheur/refroidisseur, mais cela peut être le cas dans certaines variantes.

Dans certaines variantes également, la presse 1 peut ne pas comprendre de compensateurs de largeur partielle 15 et 17.

Dans l'exemple représenté également, la presse 1 comprend quatre unités d'impression 7, 9, 11 et 13, mais ce nombre peut être différent, notamment si la presse est une presse dite Auto Transfer (marque déposée).

On rappelle que dans une telle presse, certaines unités d'impression peuvent assurer un travail d'impression, tandis que d'autres peuvent être préparées pour un travail d'impression suivant.

Les cylindres des unités d'impression 7, 9, 11 et 13, des compensateurs 19 et 21 et de la plieuse 23, qui sont au contact de la bande 3 et qui sont motorisés, assurent l'entraînement de la bande de papier 3 pour qu'elle défile depuis le dérouleur 5 jusqu'à la plieuse 23.

La presse peut également comprendre d'autres dispositifs d'entraînement de la bande 3, tels que des rouleaux.

Tous les éléments fonctionnels cités ci-dessus, et notamment les unités d'impression 7, 9, 11 et 13, sont commandés par un système informatique de pilotage 25 qui est d'une part raccordé à ces différents éléments fonctionnels et qui est d'autre part raccordé, dans l'exemple représenté, à un capteur 27. Ce capteur 27 est un capteur de détection de marques de repérage imprimées sur la bande 3 par les unités 7, 9, 11 et 13 pour assurer la régulation des registres, comme cela sera décrit ultérieurement.

Dans certaines variantes, la presse 1 peut ne pas comprendre de capteur 27.

Les structures des unités d'impression des unités 7, 9, 11 et 13 sont analogues et seule celle de l'unité 7 sera décrite par la suite par référence aux figures 2 et 3.

L'unité d'impression 7 comprend deux groupes d'impression, à savoir un groupe d'impression supérieur 29 et un groupe d'impression inférieur 31. Chaque groupe 29, 31 comprend un cylindre porte-plaque 33, qui peut porter une ou plusieurs plaques et un cylindre porte-blanchet 35, qui peut porter un ou plusieurs blanchets. Le cylindre porte-blanchet 35 du groupe d'impression inférieur 31 joue le rôle de cylindre de pression pour le groupe d'impression supérieur 29 et inversement. L'unité d'impression 7 est donc une unité d'impression blanchet contre blanchet.

De préférence, la presse 1 est une presse shaftless, c'est-à-dire que toutes les unités d'impression 7, 9, 11 et 13 et la plieuse 23 possèdent chacune au moins un moteur électrique d'entraînement 37 respectif et indépendant.

Ainsi, chaque unité d'impression peut posséder un seul moteur électrique respectif, qui assure l'entraînement des deux groupes d'impression 29 et 31. Il est également possible de prévoir un moteur respectif d'entraînement pour chaque groupe d'impression 29 et 31. Dans ce cas, pour chaque groupe d'impression, le moteur peut, par exemple, assurer l'entraînement du cylindre porte-blanchet 35 par l'intermédiaire du cylindre porte-plaque 33 du groupe d'impression considéré.

Il est en outre possible de prévoir un moteur respectif d'entraînement pour chaque cylindre 33, 35 de chaque groupe d'impression 29, 31.

Plus généralement, tous les modes d'entraînement des unités d'impression utilisés dans les presses shaftless peuvent être utilisés ici.

L'unité d'impression 7 des figures 2 et 3 comprend un mécanisme 39 de support et de déplacement des cylindres 33 et 35, lequel mécanisme 39 est porté par le bâti 41 de l'unité 7. Typiquement, ce bâti 41 comprend deux parois latérales entre lesquelles les cylindres porte-plaque 33 et porte-blanchet 35 sont disposés.

Dans l'exemple représenté, le mécanisme de déplacement 39 comprend des bras 43 de réception des cylindres porte-plaque 33 et des bras 45 de réception des cylindres porte-blanchet 35. Un bras 43 est disposé à chaque extrémité d'un cylindre 33 et un bras 45 est disposé à chaque extrémité d'un cylindre 35. Les cylindres 33 et 35 peuvent tourillonner dans les bras 43 et 45 autour de leurs axes dans les bras 43 et 45.

Les bras 43 et 45 sont articulés sur le bâti 41 pour leur permettre de pivoter par rapport au bâti parallèlement aux axes des cylindres porte-plaque 33 et porte-blanchet 35.

Par ailleurs, le mécanisme de déplacement 39 comprend des actionneurs, par exemple des vérins pneumatiques, permettant de manoeuvrer les bras 43 et 45.

Grâce au mécanisme de support et de déplacement 39, l'unité d'impression 7 présente une configuration en-pression illustrée par la figure 2 et au moins une configuration hors-pression illustrée par la figure 3.

Dans la configuration en-pression, les cylindres porte-plaque 33 et porte-blanchet 35 sont appliqués les uns contre les autres et la bande de papier 3 peut donc être pincée entre les deux cylindres porte-blanchet 35 pour être imprimé.

Dans la configuration hors-pression, les groupes d'impression 29 et 31 ont été déplacés pour que les cylindres porte-blanchet 35 soient espacés l'un de l'autre et délimitent entre-eux un espace 47 dans lequel la bande 3 peut passer librement. Dans certaines variantes, cet espace 47 est suffisamment important pour que la bande 3 puisse y défiler sans toucher les cylindres porte-blanchet 35. Cependant, on observera que cette caractéristique n'est pas indispensable.

Pour atteindre cette configuration, les bras 43 et 45 supérieurs ont par exemple pivoté vers le haut et les bras 43 et 45 inférieurs ont par exemple pivotés vers le bas.

Dans la configuration hors-pression représentée, le cylindre porte-plaque 33 et le cylindre porte-blanchet 35 d'un même groupe d'impression sont en contact l'un de l'autre, mais ce n'est pas nécessairement le cas. Ainsi, l'unité d'impression 7 peut également présenter en plus ou à la place de la configuration hors-pression de la figure 3, des configurations hors-pression dans lesquelles les cylindres porte-plaque 33 et porte-blanchet 35 des groupes 29 et 31 sont espacés l'un de l'autre. De même, le mécanisme 39 de support et de déplacement des cylindres 33 et 35 peut avoir une autre structure que celle décrite précédemment et peut par exemple, permettre un passage d'une configuration à l'autre en ne déplaçant que certains des cylindres.

De manière classique également, un système d'encrage 49 et un système d'humidification 51 sont associés à chaque groupe d'impression 29, 31. Dans un souci de simplification, de tels systèmes 49 et 51 ont uniquement été représentés pour le groupe d'impression inférieur 31 sur la figure 2.

Tous les équipements fonctionnels d'une unité d'impression, tels que les systèmes d'encrage 49, d'humidification 51, le mécanisme de support et de déplacement 39 et le ou les moteur(s) d'entraînement 37 sont commandés par le système de pilotage 25.

De manière classique, lors de l'impression, les unités 7, 9, 11 et 13 sont en configuration en-pression. Les cylindres des groupes d'impression 29 et 31 sont entraînés en rotation autour de leurs axes respectifs et la bande 3 est entraînée en défilement. Les plaques portées par les cylindres porte-plaque 33 des unités d'impression 7, 9, 11 et 13 sont humidifiées puis encrées par les systèmes d'encrage 49 et d'humidification 51. Ces plaques décalquent l'encre de leurs régions imprimantes sur les blanchets portés par les cylindres 35, qui à leur tour décalquent l'encre sur la bande 3 qui est ainsi imprimée sur ses deux côtés. Ainsi, les cylindres porte-blanchet 35 impriment chacun, du fait de leur rotation autour de leurs axes respectifs, successivement la même image sur la bande 3.

Après l'unité d'impression 13, la bande de papier 3 est découpée longitudinalement pour former des rubans 19 et 21 de largeurs partielles. Ces rubans 19 et 21 sont, dans l'exemple représenté, superposés et découpés transversalement dans la plieuse 23 entre les images successives imprimées sur la bande 3.

En cours d'impression, le capteur 27 émet des signaux de détection de marques de repérage imprimées sur la bande 3 par les unités 7, 9, 11 et 13. A partir de ces signaux, et de manière classique, le système de pilotage 25 détecte d'éventuelles erreurs de registre de coupe et de registre circonférentiel, c'est-à-dire la composante longitudinale du registre des couleurs. Le système 25 corrige ces erreurs de registre en augmentant ou en diminuant les vitesses d'entraînement des cylindres porte-plaque 33 des cylindres des unités 7, 9, 11 et 13.

Le système 25 met donc en oeuvre des boucles de régulation des registres de coupe et circonférentiel.

Les compensateurs 15 et 17 permettent en outre de régler le registre de coupe de chacun des rubans 19 et 21. En effet, ces registres ne peuvent être réglés indépendamment l'un de l'autre par rotation des cylindres des unités d'impression 7, 9, 11 et 13.

Alors que la bande 3 est en défilement, il est possible que, suite à un changement de travail, c'est-à-dire de produits à imprimer, ou du trajet de la bande 3, une correction du registre de coupe soit nécessaire.

Sur la figure 1, un seul trajet de bande de papier 3 a été représenté. En pratique cependant, la presse 1 pourra comporter outre la plieuse 23 d'autres dispositifs de coupe ou des modules additionnels, tel qu'un groupe de perforation, un groupe de repiquage...

La bande 3 pourra alors emprunter de manière classique au choix un parmi plusieurs trajets en fonction des éléments à traverser ou à contourner.

En cas de modification du trajet de la bande 3, la correction du registre de coupe à effectuer pourra être importante. Cette correction sera assurée par un ralentissement ou une accélération temporaire des cylindres porte-plaque 33 des unités d'impression 7, 9, 11 et 13.

L'opérateur peut également être amené à déclencher une modification du réglage du registre de coupe par accélération ou ralentissement des cylindres des unités d'impression 7, 9, 11 et 13, par exemple s'il détecte visuellement une erreur de registre.

Dans chacun de ces deux exemples, et afin de déclencher la modification du réglage du registre de coupe, l'opérateur actionne un dispositif de saisie de la modification de registre de coupe à effectuer, par exemple une touche d'un pupitre 53 du système 25.

Le système 25 commande alors l'exécution du procédé illustré par l'ordinogramme de la figure 4.

Dans une première étape 55, l'amplitude de la modification demandée est comparée à une valeur seuil. Si l'amplitude de la modification demandée est inférieure à cette valeur seuil l'étape 57 est alors effectuée.

Il s'agit d'une étape classique de modification du registre de coupe, effectuée par accélération ou ralentissement des cylindres des unités d'impression 7, 9, 11 à 13, et notamment des cylindres porte-plaque 33. La bande de papier 3 est donc toujours pincée entre les cylindres porte-blanchet 35 et continue à défiler, comme lors de l'impression.

Si au contraire l'amplitude de la modification demandée est plus importante que la valeur seuil, ce qui sera par exemple le cas lors d'un changement de trajet de bande 3, les étapes 61, 63, 65, 67 et 69 sont effectuées.

A l'étape 61, les boucles de régulation du registre de coupe et du registre circonférentiel sont désactivées.

A l'étape 63, les systèmes d'encrage 49 et de mouillage 51 sont désactivés puis les unités d'impression 7, 9, 11 et 13 passent en configuration hors-pression. La bande de papier 3 n'est donc plus pincée entre les cylindres porte-blanchet 35.

A l'étape 65, la correction du registre de coupe est effectuée par ralentissement ou accélération des cylindres des unités d'impression, et notamment des cylindres porte-plaque 33. La bande 3 n'étant plus au contact des cylindres porte-blanchet 35, ce ralentissement ou cette accélération n'a pas d'effet sur la bande de papier 3. Le ralentissement ou l'accélération peuvent être beaucoup plus importants que dans l'étape 57 ou que dans l'état de la technique, sans risquer pour autant de casser la bande 3 ou sans risquer d'entraîner un bourrage dans la plieuse 23. L'étape 65 de modification proprement dite du registre de coupe peut donc être très courte, même pour une modification de forte amplitude.

A l'étape 67, les unités d'impression 7, 9, 11 et 13 sont remises en configuration en-pression et les systèmes d'encrage 49 et de mouillage 51 sont réactivés.

A l'étape 69, les boucles de régulation des divers registres sont réactivées.

Ainsi, lorsqu'une correction importante du registre de coupe est demandée, cette correction s'effectue alors que les unités d'impression sont en configuration hors-pression, ce qui permet de réduire la durée nécessaire pour effectuer cette correction, et ce qui limite donc la gâche du papier.

Un tel procédé peut être avantageusement mis en oeuvre sur des presses 1 qui ne sont pas adaptées pour assurer un pré-réglage du registre de coupe et/ou qui n'assurent pas la régulation du registre de coupe.

De manière générale, les étapes 63 et 67 n'impliquent pas nécessairement l'activation et la désactivation des systèmes d'encrage 49 et de mouillage 51.

De même, les unités d'impression n'ont pas nécessairement la structure décrite ci-dessus et peuvent comprendre un nombre de groupe(s) d'impression différent de celui décrit précédemment, éventuellement disposés autour d'un cylindre de pression central et commun. Il peut ainsi s'agir de structures en Y, en U, en H, ....

De manière générale, la plieuse 23 pourra par exemple être remplacée par un simple dispositif de coupe.

En outre, l'amplitude d'une correction de registre de coupe à effectuer peut être, dans certaines variantes, déterminée automatiquement à partir d'un signal fourni par le capteur 27.

## Revendications

1. Presse d'impression offset (1) du type comprenant au moins une unité (7, 9, 11, 13) d'impression d'une bande de papier (3), un dispositif (23) de coupe transversale de la bande de papier (3) disposé en aval de l'unité d'impression, et au moins un système informatique (25) de pilotage de l'unité d'impression, l'unité d'impression (7, 9, 11, 13) comprenant :
- un bâti (41),
- au moins un groupe d'impression (29, 31) comprenant un cylindre porte-plaque (33) et un cylindre porte-blanchet (35) destiné à coopérer avec un cylindre de pression (35),
- un mécanisme (39) de support et de déplacement des cylindres (33, 35) grâce auquel l'unité d'impression (7, 9, 11, 13) présente au moins une configuration en-pression, dans laquelle le cylindre porte-blanchet (35) et le cylindre de pression (35) sont appliqués l'un contre l'autre, et une configuration hors-pression, dans laquelle le cylindre porte-blanchet (35) et le cylindre de pression sont écartés l'un de l'autre et délimitent entre eux un espace (47),
**caractérisée en ce que** le système de pilotage (25) est adapté pour commander, alors que la bande de papier (3) est en défilement, l'exécution d'étapes successives de :
a) passage de l'unité d'impression (7, 9, 11, 13) en configuration hors-pression, la bande de papier (3) défilant alors dans l'espace (47) délimité entre le cylindre porte-blanchet (35) et le cylindre de pression (35),
b) ralentissement ou accélération du cylindre porte-plaque (33) pour modifier le réglage du registre de coupe entre l'unité d'impression (7, 9, 11, 13) et le dispositif de coupe (23), l'étape b) étant effectuée alors que l'unité d'impression (7, 9, 11, 13) est en configuration hors pression,
c) passage de l'unité d'impression (7, 9, 11, 13) en configuration en-pression.

2. Presse selon la revendication 1, dans laquelle le système de pilotage (25) est aussi adapté pour comparer l'amplitude d'une modification du réglage du registre de coupe à effectuer à une valeur seuil et commander, alors que la bande de papier (3) est en défilement et en fonction du résultat de la comparaison :
- si l'amplitude de la modification du réglage est supérieure à ladite valeur seuil, l'exécution des étapes a), b) et c), l'étape b) étant effectuée alors que l'unité d'impression (7, 9, 11, 13) est en configuration hors pression ;
- si l'amplitude de la modification dudit réglage est inférieure à ladite valeur seuil, l'exécution de l'étape b), alors que la bande de papier (3) est toujours pincée entre le cylindre porte-blanchet (35) et le cylindre de pression (35).

3. Presse selon l'une quelconque des revendications précédentes, la presse comprenant au moins un capteur (27) de détection de marques de repérage imprimées sur la bande (3) par l'unité d'impression (7, 9, 11, 13), et le système de pilotage (25) étant adapté pour déterminer à partir d'un signal fourni par le capteur de détection (27) une modification du réglage du registre de coupe à effectuer.

4. Presse selon l'une des revendications précédentes, dans laquelle le système de pilotage (25) comprend un dispositif de saisie d'une modification du réglage du registre de coupe à effectuer.

5. Presse selon l'une des revendications précédentes, dans laquelle le cylindre de pression (35) est formé par le cylindre porte-blanchet (35) d'un autre groupe d'impression (31) de l'unité d'impression.

6. Presse selon l'une des revendications précédentes, dans laquelle chaque unité d'impression (7, 9, 11, 13) comprend un système d'encrage (49) et un système d'humidification (51), et dans laquelle le système de pilotage (25) est adapté pour commander l'exécution :
- entre les étapes a) et b), d'une étape a1) de désactivation des systèmes d'encrage (49) et d'humidification (51), et
- entre les étapes b) et c), d'une étape b1) de réactivation des systèmes d'encrage (49) et d'humidification (51).

7. Presse selon l'une des revendications précédentes, dans laquelle chaque unité d'impression (7, 9, 11, 13) comprend au moins un moteur électrique d'entraînement respectif (37) distinct du moteur d'entraînement du dispositif de coupe (23).

8. Presse selon la revendication 7, dans laquelle, dans la configuration hors-pression, l'espace (47) est adapté pour permettre à la bande (3) de défiler librement sans toucher le cylindre porte-blanchet (35) et le cylindre de pression (35).

9. Presse selon l'une des revendications précédentes, dans laquelle le dispositif de coupe appartient à une plieuse (23).

10. Procédé de modification du registre de coupe de la presse d'impression telle que définie dans l'une des revendications précédentes, le procédé comprenant des étapes successives de :
a) passage de l'unité d'impression (7, 9, 11, 13) en configuration hors-pression, la bande de papier (3) défilant alors dans l'espace (47) délimité entre le cylindre porte-blanchet (35) et le cylindre de pression (35),
b) ralentissement ou accélération du cylindre porte-plaque (33) pour modifier le réglage du registre de coupe entre l'unité d'impression (7, 9, 11, 13) et le dispositif de coupe (23), l'étape b) étant effectuée alors que l'unité d'impression (7, 9, 11, 13) est en configuration hors pression,
c) passage de l'unité d'impression (7, 9, 11, 13) en configuration en-pression.

11. Procédé selon la revendication 10, le procédé comprenant aussi une étape préalable de comparaison de l'amplitude d'une modification du réglage du registre de coupe à effectuer à une valeur seuil afin de commander, alors que la bande de papier (3) est en défilement et en fonction du résultat de la comparaison :
- si l'amplitude de la modification du réglage est supérieure à ladite valeur seuil, l'exécution des étapes a), b) et c), l'étape b) étant effectuée alors que l'unité d'impression (7, 9, 11, 13) est en configuration hors pression ;
- si l'amplitude de la modification dudit réglage est inférieure à ladite valeur seuil, l'exécution de l'étape b), alors que la bande de papier (3) est toujours pincée entre le cylindre porte-blanchet (35) et le cylindre de pression (35).

12. Procédé selon l'une quelconque des revendications 10 à 11, dans lequel chaque unité d'impression (7, 9, 11, 13) de la presse d'impression comprend un système d'encrage (49) et un système d'humidification (51), et dans lequel le procédé comprend :
- entre les étapes a) et b), une étape a1) de désactivation des systèmes d'encrage (49) et d'humidification (51), et
- entre les étapes b) et c), une étape b1) de réactivation des systèmes d'encrage (49) et d'humidification (51).

## Claims

1. Offset printing press (1) of the type comprising at least one unit (7, 9, 11, 13) for printing a web of paper (3), a device (23) for transversely cutting the web of paper (3) arranged downstream of the printing unit, and at least one system for controlling the printing unit, the printing unit (7, 9, 11, 13) comprising:
- a frame (41),
- at least one printing group (29, 31) comprising a plate cylinder (33) and a blanket cylinder (35) which is intended to co-operate with a pressure cylinder (35),
- a mechanism (39) for supporting and moving the cylinders (33, 35), by means of which the printing unit (7, 9, 11, 13) has at least one throw-on configuration in which the blanket cylinder (35) and the pressure cylinder (35) are pressed against each other, and a throw-off configuration in which the blanket cylinder (35) and the pressure cylinder (35) are mutually spaced-apart and together delimit a space (47), wherein the control system (25) is suitable for controlling, when the web of paper (3) is moving, the implementation of successive steps involving:
a) moving the printing unit (7, 9, 11, 13) into a throw-off configuration, the web of paper (3) moving in the space (47) delimited between the blanket cylinder (35) and the pressure cylinder (35),
b) slowing down or accelerating the plate cylinder (33) in order to modify the setting of the cutting register between the printing unit (7, 9, 11, 13) and the cutting device (23), step b) being implemented while the printing unit (7, 9, 11, 13)is in its throw-off configuration,
c) moving the printing unit (7, 9, 11, 13) into a throw-on configuration.

2. Press according to claim 1, wherein the control system (25) is also capable of comparing the extent of a modification of the setting of the cutting register to be carried out with a threshold value and controlling, when the web of paper (3) is moving, and in accordance with the result of the comparison:
- if the extent of the modification of the setting is higher than said threshold, the implementation of the steps a), b) and c), step b) being implemented when the printing unit (7, 9, 11, 13) is in its thrown off configuration;
- if the extent of the modification of the setting is lower than said threshold, the implementation of step b), while the web of paper (3) is still pressed between the blanket cylinder (35) and the pressure cylinder (35).

3. Press according to claim 1, the press comprising at least one sensor (27) for detecting reference marks which are printed on the web (3) by the printing unit (7, 9, 11, 13) and the control system (25) being suitable for determining, from a signal provided by the detection sensor (27), a modification of the setting of the cutting register to be carried out.

4. Press according to claim 1, wherein the control system (25) comprises a device for entering a modification of the setting of the cutting register to be carried out.

5. Press according to claim 1, wherein the pressure cylinder (35) is formed by the blanket cylinder (35) of another printing group (31) of the printing unit.

6. Press according to claim 1, wherein each printing unit (7, 9, 11, 13) comprises an inking system (49) and a wetting system (51), and wherein the control system (25) is suitable for controlling the implementation:
. between the steps a) and b), of a step a1) for deactivating the inking system (49) and wetting system (51), and,
. between the steps b) and c), of a step b1) for reactivating the inking system (49) and wetting system (51).

7. Press according to claim 1, wherein each printing unit (7, 9, 11, 13) comprises at least one respective electric drive motor (37) which is separate from the drive motor of the cutting device (23).

8. Press according to claim 7, wherein, in the throw-off configuration, the space (47) is suitable for allowing the web (3) to move freely without touching the blanket cylinder (35) and the pressure cylinder (35).

9. Press according to claim 1, wherein the cutting device belongs to a folding device (23).

10. Method for modifying the cutting register of the printing press according to any one of the preceding claims and the method comprises successive steps involving:
a) moving the printing unit (7, 9, 11, 13) into a throw-off configuration, the web of paper (3) moving in the space (47) delimited between the blanket cylinder (35) and the pressure cylinder (35),
b) slowing down or accelerating the plate cylinder (33) in order to modify the setting of the cutting register between the printing unit (7, 9, 11, 13) and the cutting device (23), step b) being implemented while the printing unit (7, 9, 11, 13)is in its throw off configuration,
c) moving the printing unit (7, 9, 11, 13) into a throw-on configuration.

11. Method according to claim 10, the method comprising also a previous step for comparing the extent of a modification of the setting of the cutting register to be carried out with a threshold value, in order to control, whilst the web of paper (3) is moving, and in accordance with the result of the comparison:
- if the extent of the modification of the setting is higher than said threshold, the implementation of the steps a), b) and c), step b) being implemented when the printing unit (7, 9, 11, 13) is in its thrown off configuration;
- if the extent of the modification of the setting is lower than said threshold, the implementation of step b), while the web of paper (3) is still pressed between the blanket cylinder (35) and the pressure cylinder (35).

12. Method according to claim 10, wherein each printing unit (7, 9, 11, 13) of the printing press comprises an inking system (49) and a wetting system (51), and wherein the method comprises:
- between the steps a) and b), a step a1) for deactivating the inking system (49) and wetting system (51), and
- between the steps b) and c), a step b1) for reactivating the inking system (49) and wetting system (51).

## Patentansprüche

1. Offsetdruck-Presse (1) des Typs, der wenigstens eine Einheit (7, 9, 11, 13) zum Bedrucken einer Papierbahn (3), eine Vorrichtung (23) zum transversalen Schneiden der Papierbahn (3), die stromabseitig der Druckeinheit angeordnet ist, und wenigstens ein Datenverarbeitungssystem (25) zum Steuern der Druckeinheit umfasst, wobei die Druckeinheit (7, 9, 11, 13) umfasst:
- einen Rahmen (41),
- wenigstens eine Druckgruppe (29, 31), die einen Plattenzylinder (33) und einen Drucktuchzylinder (35), der dazu vorgesehen ist, mit einem Druckzylinder (35) zusammenzuwirken, umfasst,
- einen Mechanismus (39) zum Unterstützen und Verlagern der Zylinder (33, 35), kraft dessen die Druckeinheit (7, 9, 11, 13) wenigstens eine mit Druck beaufschlagte Konfiguration, in der der Drucktuchzylinder (35) und der Druckzylinder (35) gegeneinander gedrängt werden, und eine nicht mit Druck beaufschlagte Konfiguration, in der der Drucktuchzylinder (35) und der Druckzylinder voneinander beabstandet sind und zwischen sich einen Zwischenraum (47) begrenzen, besitzt,
**dadurch gekennzeichnet, dass** das Steuersystem (25) dazu ausgelegt ist, während der Vorbeibewegung der Papierbahn (3) die Ausführung der folgenden Schritte zu steuern:
a) Überführen der Druckeinheit (7, 9, 11, 13) in die nicht mit Druck beaufschlagte Konfiguration, in der sich die Papierbahn (3) dann in dem Zwischenraum (47) vorbeibewegt, der zwischen dem Drucktuchzylinder (35) und dem Druckzylinder (35) begrenzt ist,
b) Verzögern oder Beschleunigen des Plattenzylinders (33), um die Einstellung der Schneidausrichtung zwischen der Druckeinheit (7, 9, 11, 13) und der Schneidvorrichtung (23) abzuwandeln, wobei der Schritt b) ausgeführt wird, während die Druckeinheit (7, 9, 11, 13) in der nicht mit Druck beaufschlagten Konfiguration ist,
c) Überführen der Druckeinheit (7, 9, 11, 13) in die mit Druck beaufschlagte Konfiguration.

2. Presse nach Anspruch 1, wobei das Steuersystem (25) außerdem dazu ausgelegt ist, die Amplitude einer auszuführenden Abwandlung der Einstellung der Schneidausrichtung mit einem Schwellenwert zu vergleichen und während der Vorbeibewegung der Papierbahn (3) und in Abhängigkeit vom Ergebnis des Vergleichs Folgendes zu steuern:
- falls die Amplitude der Abwandlung der Einstellung größer als der Schwellenwert ist, die Ausführung der Schritte a), b) und c), wobei der Schritt b) ausgeführt wird, während die Druckeinheit (7, 9, 11, 13) in der nicht mit Druck beaufschlagten Konfiguration ist;
- falls die Amplitude der Abwandlung der Einstellung kleiner als der Schwellenwert ist, die Ausführung des Schrittes b), während die Papierbahn (3) noch immer zwischen dem Drucktuchzylinder (35) und dem Druckzylinder (35) eingeklemmt ist.

3. Presse nach einem der vorhergehenden Ansprüche, wobei die Presse wenigstens einen Sensor (27) zum Detektieren von Ausrichtungsmarkierungen, die von der Druckeinheit (7, 9, 11, 13) auf die Bahn (3) gedruckt worden sind, umfasst und das Steuersystem (25) dazu ausgelegt ist, anhand eines von dem Detektionssensor (27) gelieferten Signals eine auszuführende Abwandlung der Einstellung der Schneidausrichtung zu bestimmen.

4. Presse nach einem der vorhergehenden Ansprüche, wobei das Steuersystem (25) eine Vorrichtung zum Erfassen einer auszuführenden Abwandlung der Einstellung der Schneidausrichtung umfasst.

5. Presse nach einem der vorhergehenden Ansprüche, wobei der Druckzylinder (35) durch den Drucktuchzylinder (35) einer weiteren Druckgruppe (31) der Druckeinheit gebildet ist.

6. Presse nach einem der vorhergehenden Ansprüche, wobei jede Druckeinheit (7, 9, 11, 13) ein Farbsystem (49) und ein Befeuchtungssystem (51) enthält, wobei das Steuersystem (25) dazu ausgelegt ist, die Ausführung von Folgendem zu steuern:
- zwischen den Schritten a) und b) einen Schritt a1) zum Deaktivieren des Farbsystems (49) und des Befeuchtungssystems (51) und
- zwischen den Schritten b) und c) einen Schritt b1) zum Reaktivieren des Farbsystems (49) und des Befeuchtungssystems (51).

7. Presse nach einem der vorhergehenden Ansprüche, wobei jede Druckeinheit (7, 9, 11, 13) wenigstens einen jeweiligen Antriebselektromotor (37) umfasst, der von dem Antriebsmotor der Schneidvorrichtung (23) verschieden ist.

8. Presse nach Anspruch 7, wobei in der nicht mit Druck beaufschlagten Konfiguration der Zwischenraum (47) so bemessen ist, dass sich die Bahn (3) frei vorbeibewegen kann, ohne den Drucktuchzylinder (35) und den Druckzylinder (35) zu berühren.

9. Presse nach einem der vorhergehenden Ansprüche, wobei die Schneidvorrichtung zu einer Falzmaschine (23) gehört.

10. Verfahren zum Abwandeln der Schneidausrichtung der Druckpresse nach einem der vorhergehenden Ansprüche, wobei das Verfahren die folgenden aufeinander folgenden Schritte umfasst:
a) Überführen der Druckeinheit (7, 9, 11, 13) in die nicht mit Druck beaufschlagte Konfiguration, wobei sich die Papierbahn (3) dann in dem Zwischenraum (47) vorbeibewegt, der zwischen dem Drucktuchzylinder (35) und dem Druckzylinder (35) begrenzt ist,
b) Verzögern oder Beschleunigen des Plattenzylinders (33), um die Einstellung der Schneidausrichtung zwischen der Druckeinheit (7, 9, 11, 13) und der Schneidvorrichtung (23) abzuwandeln, wobei der Schritt b) ausgeführt wird, während die Druckeinheit (7, 9, 11, 13) in der nicht mit Druck beaufschlagten Konfiguration ist,
c) Überführen der Druckeinheit (7, 9, 11, 13) in die mit Druck beaufschlagte Konfiguration.

11. Verfahren nach Anspruch 10, wobei das Verfahren außerdem einen vorhergehenden Schritt des Vergleichens der Amplitude der auszuführenden Abwandlung der Einstellung der Schneidausrichtung mit einem Schwellenwert umfasst, um während der Vorbeibewegung der Papierbahn (3) und in Abhängigkeit vom Ergebnis des Vergleichs Folgendes zu steuern:
- falls die Amplitude der Abwandlung der Einstellung größer als der Schwellenwert ist, die Ausführung der Schritte a), b) und c), wobei der Schritt b) ausgeführt wird, während die Druckeinheit (7, 9, 11, 13) in der nicht mit Druck beaufschlagten Konfiguration ist;
- falls die Amplitude der Abwandlung der Einstellung kleiner als der Schwellenwert ist, die Ausführung des Schrittes b), während die Papierbahn (3) noch immer zwischen dem Drucktuchzylinder (35) und dem Druckzylinder (35) eingeklemmt ist.

12. Verfahren nach einem der Ansprüche 10 bis 11, wobei jede Druckeinheit (7, 9, 11, 13) der Druckpresse ein Farbsystem (49) und ein Befeuchtungssystem (51) umfasst, wobei das Verfahren umfasst:
- zwischen den Schritten a) und b) einen Schritt a1) zum Deaktivieren des Farbsystems (49) und des Befeuchtungssystems (51), und
- zwischen den Schritten b) und c) einen Schritt b1) zum Reaktivieren des Farbsystems (49) und des Befeuchtungssystems (51).
